# EUROPÄISCHE PATENTSCHRIFT

(11) **EP 2 635 735 B1**
(45) Veröffentlichungstag und Bekanntmachung des Hinweises auf die Patenterteilung: **04.09.2019**
(21) Anmeldenummer: 11772992.1
(22) Anmeldetag: 24.10.2011
(51) Int. Cl.: D06F 39/00, D06F 39/02

(54) **WASSERFÜHRENDES HAUSGERÄT MIT EINER GEBINDEAUFNAHME**
DOMESTIC WATER-CONDUCTING DEVICE HAVING A CONTAINER STORAGE
APPAREIL MÉNAGER À CIRCULATION D'EAU, DOTÉ D'UN ACCUEIL POUR UN RÉSERVOIR

(30) Priorität: 04.11.2010 DE 102010043418
(43) Veröffentlichungstag der Anmeldung: 11.09.2013
(73) Patentinhaber: BSH Hausgeräte GmbH, 81739 München (DE)
(72) Erfinder: KRÜGER, Manfred, 10713 Berlin (DE); PROPPE, Wolfgang, 13589 Berlin (DE); USZKUREIT, Detlef, 14167 Berlin (DE)
(86) Internationale Anmeldenummer: PCT/EP2011/068506
(87) Internationale Veröffentlichungsnummer: WO 2012/059351

(56) Entgegenhaltungen:
- EP-A1- 2 196 574
- EP-A2- 1 884 584
- DE-A1-102007 022 098
- US-A1- 2009 095 750

## Beschreibung

Die Erfindung betrifft ein wasserführendes Hausgerät, insbesondere Wäschebehandlungsgerät zum Waschen und/oder Trocknen von Wäsche, mit einem Gehäuse, einer Gebindeaufnahme, die zum Aufnehmen eines Gebindes mit einer für eine Vielzahl von Behandlungen ausreichenden Menge eines flüssigen Grundbehandlungsmittels dient, einem in dem Gehäuse angeordneten Zwischenspeicher, der aus dem in die Gebindeaufnahme einsetzbaren Gebinde mit dem flüssigen Grundbehandlungsmittel befüllbar ist.

Ein solches Hausgerät geht hervor aus jedem der Dokumente DE 10 2007 022 098 A1, EP 1 884 584 A2 und EP 2 196 574 A1.

Aus der EP 1 884 584 A2 ist eine Waschmaschine bekannt, bei der mehrere mit Wäschebehandlungsmitteln gefüllte Behälter vorgesehen sind. Die Menge der Wäschebehandlungsmittel reicht dabei für mehrere Waschzyklen aus. Außerdem sind Zumesseinheiten vorgesehen, die gewisse Mengen an Wäschebehandlungsmitteln in die Waschtrommel einleiten. Die Behälter sind hierbei auf einem bewegbaren Träger angeordnet, wobei die Behälter in einer ausgeschobenen Stellung zugänglich und in einer eingezogenen Stellung nicht zugänglich sind.

Die aus der EP 1 884 584 A2 bekannte Waschmaschine hat den Nachteil, dass ein zwischenzeitlicher Wechsel eines Wäschebehandlungsmittels nicht oder nur mit einem unverhältnismäßig großen Aufwand möglich ist. Beispielsweise werden spezielle Wäschebehandlungsmittel angeboten, die nur selten zum Einsatz kommen. Ein Beispiel ist ein spezielles Wäschebehandlungsmittel für schwarze Wäsche, das ein Ausbleichen vermeidet. Außerdem kann bei einem Benutzer das Bedürfnis bestehen, unterschiedliche Behandlungsmittel einzusetzen, da diese zu unterschiedlichen Behandlungsergebnissen führen. Ein Beispiel hierfür sind Weichspüler, die unterschiedlich parfümiert sind. Die bekannte Waschmaschine schränkt daher die Möglichkeiten für einen Benutzer erheblich ein.

Aufgabe der Erfindung ist es, ein wasserführendes Hausgerät zu schaffen, bei dem die Bedienbarkeit verbessert ist. Speziell ist es eine Aufgabe der Erfindung, ein wasserführendes Hausgerät anzugeben, das eine komfortable Programmdurchführung ermöglicht und zugleich die Bedürfnisse der Benutzer besser berücksichtigt.

Die Aufgabe wird durch ein wasserführendes Hausgerät, insbesondere ein Wäschebehandlungsgerät zum Waschen und/oder Trocknen von Wäsche, gemäß dem unabhängigen Patentanspruch gelöst. Durch die in den abhängigen Patentansprüchen aufgeführten Maßnahmen sind bevorzugte und vorteilhafte Weiterbildungen des erfindungsgemäßen Hausgeräts möglich.

Somit wird die Aufgabe gelöst durch ein wasserführendes Hausgerät, insbesondere Wäschebehandlungsgerät zum Waschen und/oder Trocknen von Wäsche, mit einem Gehäuse, einer Gebindeaufnahme, die zum Aufnehmen eines Gebindes mit einer für eine Vielzahl von Behandlungen ausreichenden Menge eines flüssigen Grundbehandlungsmittels dient, einem in dem Gehäuse angeordneten Zwischenspeicher, der aus dem in die Gebindeaufnahme einsetzbaren Gebinde mit dem flüssigen Grundbehandlungsmittel befüllbar ist; bei diesem Hausgerät weist der Zwischenspeicher ein Speichervolumen auf, das eine für mehrere, insbesondere etwa zwei bis etwa drei, Behandlungen ausreichende Menge des Grundbehandlungsmittels aufnimmt, und sind zudem eine Becheraufnahme, die zum Aufnehmen zumindest eines Bechers mit einem für ein individuelles Behandlungsergebnis bestimmten flüssigen Behandlungsmittel dient, und zumindest eine Einspülkammer, die zum Aufnehmen eines flüssigen oder nichtflüssigen Behandlungsmittels dient, vorgesehen.

Bei dem erfindungsgemäßen Hausgerät können unterschiedliche Behandlungsmittel zum Einsatz kommen. Hierbei werden flüssige und nichtflüssige Behandlungsmittel unterschieden. Ein flüssiges Behandlungsmittel kann beispielsweise durch eine Dosierpumpe dosiert werden. Hierbei kann das flüssige Behandlungsmittel allerdings auch feste, insbesondere pulverförmige, Bestandteile aufweisen. Nichtflüssige Behandlungsmittel sind beispielsweise pulverförmige Behandlungsmittel, die im trockenen Zustand von einem Benutzer eingefüllt werden. Solche nichtflüssigen Behandlungsmittel können auch in gepresster Form vertrieben werden.

Vorteilhaft ist es, dass die Becheraufnahme zwischen der Gebindeaufnahme und der Einspülkammer angeordnet ist, dass zwischen der Gebindeaufnahme und der Einspülkammer eine Durchflussstrecke vorgesehen ist, die an die Becheraufnahme angrenzt, dass eine Pumpe für den Zwischenspeicher vorgesehen ist, die zum Fördern des flüssigen Grundbehandlungsmittels aus dem Zwischenspeicher zu der Durchflussstrecke dient, dass eine Spüleinrichtung für die Becheraufnahme vorgesehen ist, die zum Ausspülen des flüssigen Behandlungsmittels aus dem Becher dient, wobei die an die Durchflussstrecke angrenzende Becheraufnahme das ausgespülte flüssige Behandlungsmittel zu der Durchflussstrecke führt, und dass ein Wasserzulauf vorgesehen ist, wobei bei einem Einspülvorgang Wasser aus dem Wasserzulauf über die Kammer zu der Durchflussstrecke führbar ist. Somit ergibt sich eine kompakte Anordnung, bei der die Gebindeaufnahme, die Pumpe für die Gebindeaufnahme, die Becheraufnahme und die Einspülkammer in einem verhältnismäßig kleinen Einbauraum untergebracht werden können. Hierbei wird in vorteilhafter Weise die Durchflussstrecke gemeinsam genutzt, wobei ein zwischen der Gebindeaufnahme und der Einspülkammer sowie der Becheraufnahme verbleibender Platz für die Durchflussstrecke vorgesehen ist.

Der Benutzer kann beispielsweise ein gewünschtes flüssiges Grundbehandlungsmittel als Gebinde in die Gebindeaufnahme einsetzen, wodurch ein komfortabler Betrieb für die von dem Benutzer häufig ausgeführten Behandlungen ermöglicht ist. Hierbei kann durch eine Ausgestaltung der Pumpe als Dosierpumpe entsprechend einem Programmablauf in vorteilhafter Weise eine automatische Programmdurchführung erzielt werden. Der Aufwand für den Benutzer ist hierdurch minimiert. Außerdem kann die Becheraufnahme zum Aufnehmen eines oder mehrerer Becher dienen. Speziell kann die Becheraufnahme drei Becher aufnehmen. Der Benutzer kann dann einen oder mehrere Becher, die mit Wäschebehandlungsmitteln gefüllt sind, in die Becheraufnahme einstellen, um individuelle Behandlungsergebnisse zu erzielen. Insbesondere kann ein Benutzer an einen Platz der Becheraufnahme, der für einen Weichspüler vorgesehen ist, den von ihm gewünschten Weichspüler platzieren. Der Weichspüler ist hierbei in dem Becher vordosiert, so dass sich die Benutzung für den Benutzer erleichtert. Außerdem kann der Benutzer auch ein pulverförmiges oder ein anderes flüssiges oder nichtflüssiges Behandlungsmittel in die Einspülkammer einfüllen. Hierbei kann der Benutzer auch eine individuelle Dosierung vornehmen und auf eine Vielzahl verfügbarer Behandlungsmittel zurückgreifen.

Außerdem besteht der Vorteil, dass ein Benutzer bei entleertem Gebinde noch eine gewisse Anzahl an Behandlungen mit dem Grundbehandlungsmittel durchführen kann. Hierbei kann der Zwischenspeicher in vorteilhafter Weise ein Speichervolumen aufweisen, das eine für mehrere Behandlungen ausreichende Menge des Grundbehandlungsmittels aufnimmt. Beispielsweise kann das Speichervolumen für etwa zwei bis etwa drei Behandlungen ausreichen. Hierdurch kann der Benutzer rechtzeitig ein neues Gebinde mit dem Grundbehandlungsmittel beschaffen. Außerdem wird eine vollständige Entleerung des Gebindes ermöglicht. Aber selbst wenn das Gebinde und der Zwischenspeicher geleert sind, dann kann der Benutzer über die Einspülkammer und/oder über die Becheraufnahme Behandlungsmittel zur Verfügung stellen, um einen weiteren Betrieb zu ermöglichen.

In vorteilhafter Weise nimmt die Gebindeaufnahme ein Gebinde auf, das eine für eine Vielzahl von Behandlungen ausreichende Menge des Grundbehandlungsmittels aufnimmt. Hierdurch wird die Häufigkeit eines Wechsels des Gebindes verringert, so dass sich ein komfortabler Betrieb speziell in Bezug auf ein Grundprogramm ergibt.

Vorteilhaft ist es, dass die Pumpe für den Zwischenspeicher in ein Fallrohr fördert und dass das Fallrohr in die Durchflussstrecke mündet. Hierbei ist es ferner vorteilhaft, dass die Pumpe für den Zwischenspeicher als Dosierpumpe ausgestaltet ist. Hierdurch wird das Einspülen des Grundbehandlungsmittels in einen Behandlungsbereich verbessert. Außerdem kann zuverlässig die behandlungsprogrammspezifische Menge des Grundbehandlungsmittels dosiert werden.

Vorteilhaft ist es auch, dass der Zwischenspeicher über einen Hohldorn mit dem in die Gebindeaufnahme eingesetzten Gebinde verbunden ist. Das Gebinde kann hierbei einen verschiebbaren Verschlusspfropfen aufweisen, der von dem Hohldorn zum Öffnen des Gebindes verschoben wird. Ferner ist es vorteilhaft, dass ein mit dem Zwischenspeicher verbundenes Steigrohr vorgesehen ist, das eine Entlüftung des Zwischenspeichers ermöglicht, und dass von dem Steigrohr ein Entlüftungsdorn abzweigt, der zum Durchstoßen des in die Gebindeaufnahme eingesetzten Gebindes an einer Entlüftungsstelle des Gebindes dient und hierfür abschnittsweise in die Gebindeaufnahme ragt. Beim Durchstoßen der Entlüftungsstelle des Gebindes kann hierbei gegebenenfalls eine gewisse Menge des Grundbehandlungsmittels in den Entlüftungsdorn fließen. Über das Steigrohr wird diese Teilmenge dann in den Zwischenspeicher geführt. Wenn das Niveau des Grundbehandlungsmittels in dem Gebinde weiter absinkt, dann wird über den Entlüftungsdorn und das Steigrohr eine zuverlässige Entlüftung für das Gebinde bewerkstelligt.

Vorteilhaft ist es auch, dass an der Gebindeaufnahme ein schwenkbarer, federbeaufschlagter Fixierhaken vorgesehen ist, der zum Beaufschlagen des in die Gebindeaufnahme eingesetzten Gebindes dient. Hierdurch wird das Gebinde zuverlässig in der Gebindeaufnahme fixiert. Außerdem kann eine zuverlässige Dichtwirkung in Bezug auf den Hohldorn, der das Gebinde mit dem Zwischenspeicher verbindet, und den Entlüftungsdorn erzielt werden.

Vorteilhaft ist es auch, dass eine Sperre vorgesehen ist, die zum Sperren des Gebindes in der Gebindeaufnahme dient, dass zumindest eine Füllstandsmesseinrichtung vorgesehen ist, die zum Erfassen eines Füllstands des Zwischenspeichers dient, und dass die Sperre das Gebinde beim Unterschreiten eines vorgegebenen Füllstands des Grundbehandlungsmittels im Zwischenspeicher freigibt. Hierdurch wird eine versehentliche Entnahme des Gebindes durch einen Benutzer verhindert. Ein Ausfließen eines Teils des Grundbehandlungsmittels aus dem Gebinde in die Gebindeaufnahme wird dadurch von vornherein verhindert.

Ferner ist es vorteilhaft, dass eine Steuerung vorgesehen ist, die nach dem Unterschreiten des vorgegebenen Füllstands noch eine bestimmte Anzahl von Entnahmen des Grundbehandlungsmittels aus dem Zwischenspeicher ermöglicht und nach der Entnahme der bestimmten Anzahl des Grundbehandlungsmittels aus dem Zwischenspeicher die Entnahme des Grundbehandlungsmittels aus dem Zwischenspeicher sperrt, und dass die Steuerung die Entnahme des Grundbehandlungsmittels aus dem Zwischenspeicher freigibt, wenn der von der Füllstandsmesseinrichtung erfasste Füllstand des Grundbehandlungsmittels den vorbestimmten Füllstand erreicht. Beispielsweise kann ein Benutzer noch etwa zwei bis etwa drei Programmdurchläufe mit dem Grundbehandlungsmittel ausführen. Wenn die Entnahme des Grundbehandlungsmittels aus dem Zwischenspeicher gesperrt ist, dann kann der Benutzer über die Becheraufnahme und die Einspülkammer Behandlungsmittel zuführen, um weitere Programmdurchläufe zu ermöglichen. Durch die Sperre der Entnahme des Grundbehandlungsmittels aus dem Zwischenspeicher kann gegebenenfalls auch ein Trockenlaufen der Dosierpumpe verhindert werden, um beim anschließenden Einfüllen eine blasenfreie Dosierung zu ermöglichen.

Bevorzugte Ausführungsbeispiele der Erfindung sind in der nachfolgenden Beschreibung anhand der Figuren der beigefügten Zeichnung, in denen einander entsprechende Elemente jeweils mit übereinstimmenden Bezugszeichen versehen sind, näher erläutert. Es zeigen:
- Fig. 1: ein wasserführendes Hausgerät in einer auszugsweisen, schematischen Schnittdarstellung entsprechend einem Ausführungsbeispiel der Erfindung;
- Fig. 2: das in Fig. 1 dargestellte Hausgerät in einer auszugsweisen Schnittdarstellung entlang der mit II bezeichneten Schnittlinie und
- Fig. 3: das in Fig. 1 dargestellte Hausgerät in einer schematischen Schnittdarstellung entlang der mit III bezeichneten Schnittlinie.

Fig. 1 zeigt ein wasserführendes Hausgerät 1 in einer auszugsweisen, schematischen Schnittdarstellung entsprechend einem ersten Ausführungsbeispiel der Erfindung. Das Hausgerät 1 kann insbesondere als Wäschebehandlungsgerät ausgestaltet sein und zum Waschen und/oder Trocknen von Wäsche dienen. Speziell kann das Hausgerät 1 als Waschmaschine oder Waschtrockner ausgestaltet sein. Das Hausgerät 1 der Erfindung eignet sich allerdings in entsprechend abgewandelter Ausführungsform auch für andere Anwendungsfälle.

Das wasserführende Hausgerät 1 weist ein Gehäuse 2 mit einer Frontblende 3 auf. In dem Gehäuse 2 ist eine Gebindeaufnahme 4 vorgesehen, die zum Aufnehmen eines Gebindes 5 dient. Das Gebinde 5 ist mit einem flüssigen Grundbehandlungsmittel gefüllt. Beispielsweise kann das Gebinde 5 mit einem Vollwaschmittel gefüllt sein. Außerdem ist in dem Gehäuse 2 eine Becheraufnahme 6 ausgebildet, die zum Aufnehmen mehrerer Becher 7, 8, 9 dient. Ferner ist eine Einspülkammer 10 vorgesehen. Hierbei kann eine Einspülschale 11 vorgesehen sein, die in eine Aufnahme 12 für die Einspülschale 11 einschiebbar ist. Allerdings ist es auch möglich, dass die Einspülkammer 10 fest in dem Gehäuse 2 angeordnet ist und beispielsweise über eine Klappe in dem Gehäuse 2 zugänglich ist.

Das Gebinde 5 weist einen Griff 13 auf, der zum Entnehmen des Gebindes 5 aus dem Gehäuse 2 dient. Hierfür kann die Frontblende 3 abgenommen werden oder es kann eine Ausnehmung in der Frontblende 3 vorgesehen sein. Das von dem Gebinde 5 aufgenommene Grundbehandlungsmittel reicht für eine Vielzahl von Behandlungen aus, so dass die Häufigkeit eines Austausches des Gebindes 5 verringert ist. Die Becher 7, 8, 9 dienen jeweils zum Aufnehmen eines Behandlungsmittels. Hierbei ist die von jedem Becher 7, 8, 9 aufgenommene Menge gerade auf eine Behandlung abgestimmt. Die Becher 7, 8, 9 können beispielsweise Behandlungsmittel wie einen Weichspüler, einen Fleckenentferner, ein Imprägniermittel oder einen Wäschezusatz aufnehmen. Hierbei kann der Benutzer entsprechend seinen Bedürfnissen die Becher 7, 8, 9 auswählen.

In die Einspülkammer 10 kann der Benutzer ein flüssiges oder nichtflüssiges Behandlungsmittel einfüllen. Beispielsweise kann der Benutzer ein pulverförmiges Waschmittel in die Einspülkammer 10 einfüllen.

Das Hausgerät 1 weist einen Zwischenspeicher 14 für das flüssige Grundbehandlungsmittel auf. Der Zwischenspeicher 14 ist mit dem in die Gebindeaufnahme 4 eingesetzten Gebinde 5 verbunden. Hierbei wird die Verbindung vorzugsweise während des Einfügens des Gebindes 5 in die Gebindeaufnahme 4 hergestellt. In diesem Ausführungsbeispiel ist ein Hohldorn 15 vorgesehen, mit dem der Zwischenspeicher 14 mit der Gebindeaufnahme 4 verbunden ist. Der Hohldorn 15 ist hierbei fest mit dem Zwischenspeicher 14 verbunden. Gegenüber dem Gebinde 5 besteht eine lösbare Verbindung, so dass das Gebinde 5 im entleerten Zustand entnommen und ein neues Gebinde eingesetzt werden kann.

Beim Einsetzen des Gebindes 5 in die Gebindeaufnahme 4 fließt das flüssige Grundbehandlungsmittel über den Hohldorn 15 in den Zwischenspeicher 14. Hierdurch wird der Zwischenspeicher 14 aufgefüllt. Während des Betriebs wird nach und nach das Grundbehandlungsmittel aus dem Zwischenspeicher 14 entnommen, wobei eine entsprechende Menge des Grundbehandlungsmittels aus dem Gebinde 5 nachfließt. Hierdurch ist der Zwischenspeicher 14 stets gefüllt.

Der Zwischenspeicher 14 hat hierbei auch die Funktion eines Reservebehälters, der für etwa zwei bis etwa drei Programmdurchläufe eine gewisse Menge des Grundbehandlungsmittels bevorratet. Somit kann auch bei entleertem Gebinde 5 noch eine geringe Anzahl an Programmdurchläufen ausgeführt werden. Hierdurch wird zum einen eine vollständige Entleerung des Gebindes 5 und zum anderen ein komfortabler Austausch für einen Benutzer ermöglicht. Speziell steht dem Benutzer etwas Zeit zur Verfügung, um ein neues Gebinde 5 zu beschaffen.

Die Becher 7, 8, 9 ermöglichen eine portionsweise Zugabe von Wäschebehandlungsmitteln während eines Programmdurchlaufs. In die Einspülkammer 10 kann der Benutzer von Hand Waschmittel oder Wäscheadditive einfüllen. Somit kann ein Dosiersystem für flüssige Wasch- und Weichspülmittel für eine Frontlader-Einspülschale 11 ausgestaltet werden.

Die Ausgestaltung des Hausgeräts 1 ist im Folgenden auch unter Bezugnahme auf die Fig. 2 im weiteren Detail beschrieben.

Fig. 2 zeigt einen schematischen Schnitt durch das in Fig. 1 dargestellte Hausgerät 1 des Ausführungsbeispiels entlang der mit II bezeichneten Schnittlinie. Das Gebinde 5 ist in einem Zustand dargestellt, in dem es in die Gebindeaufnahme 4 eingestellt ist und ein betriebsbereiter Zustand besteht. Eine Kopplung mit dem Hohldorn 15 erfolgt hierbei während des Einstellens oder Einschiebens des Gebindes 5 in die Gebindeaufnahme 4. Je nach Ausgestaltung des Hausgeräts 1 ist es hierbei möglich, dass das Gebinde 5 bei ganz herausgezogener Einspülschale 11 einsetzbar ist. In diesem Fall kann beispielsweise die Frontblende 3 mit der Einspülschale 11 fest verbunden sein, so dass durch Herausziehen der Frontblende 3 mit der Einspülschale 11 ein Zugriff auf das Gebinde 5 und somit auch ein Einsetzen eines neuen Gebindes 5 möglich ist. Hierbei kann die Gebindeaufnahme 4 zusammen mit der Frontblende 3 aus dem Gehäuse 2 gezogen werden. Allerdings sind auch andere Ausgestaltungen möglich. Beim Einschieben der Einspülschale 11 zusammen mit dem Gebinde 5 und gegebenenfalls der Gebindeaufnahme 4 in das Gehäuse 2 kann das Gebinde 5 in ein Gehäuseteil eingehängt werden, wobei es erst nach restloser Entleerung wieder herausgezogen werden kann. Beim Einfügen kommt das Gebinde 5 in einem hinteren Bereich auf zwei in Längsrichtung parallelen Rippen 16 zur Ablage. In einem vorderen Bereich des Gehäuses 2 rastet das Gebinde 5 in einen schwenkbaren, federbelasteten Fixierhaken 17 ein. Außerdem ist eine Sperre 18 für das Gebinde 5 vorgesehen, die in diesem Ausführungsbeispiel als Sperrklinke 18 ausgestaltet ist. Die Sperrklinke 18 wird von einer Steuerung 19 angesteuert, so dass eine Freigabe des Gebindes 5 möglich ist. Die Steuerung 19 gibt das Gebinde 5 erst nach der Entleerung frei. Hierbei kann die Sperrklinke 18 nach oben geklappt werden.

Die hydraulische Kopplung des Gebindes 5 mit dem Zwischenspeicher 14 erfolgt über den Hohldorn 15, der in einen Stutzen 20 des Gebindes 5 eindringt. Im gefüllten und noch nicht eingesetzten Zustand ist der Stutzen 20 des Gebindes 5 mit einem Verschlusspfropfen 21 verschlossen. Beim Eindringen des Hohldorns 15 in den Stutzen 20 wird der Verschlusspfropfen 21 in das Innere des Gebindes 5 verschoben. Dadurch ist der Stutzen 20 freigegeben.

Im freigegebenen Zustand des Stutzens 20 fließt das flüssige Grundbehandlungsmittel aus dem Gebinde 5 über den Hohldorn 15 in den Zwischenspeicher 14. An dem Zwischenspeicher 14 ist ein Steigrohr 22 angebracht, das an einem oberen Ende 23 eine Entlüftungsbohrung aufweist. Das Steigrohr 22 dient zum Entlüften des Zwischenspeichers 14 beim Einfließen des flüssigen Grundbehandlungsmittels.

Außerdem ist an dem Steigrohr 22 ein Entlüftungsdorn 24 vorgesehen. Der Entlüftungsdorn 24 durchstößt eine elastische Manschette 25 des Gebindes 5 und eine leicht zu durchstoßende, dünne Folie 26 des Gebindes 5. Die Folie 26 verhindert hierbei ein Auslaufen des Gebindes 5 während eines Transports, einer Lagerung oder dergleichen. Erst beim Einsetzen des Gebindes 5 in die Gebindeaufnahme 4 wird die Folie 26 durchstoßen und somit geöffnet.

Über den Entlüftungsdorn 24, der das Gebinde 5 in einem oberen Bereich, d.h. im Bereich eines Deckels 27 des Gebindes 5, durchstößt, ist eine Entlüftung für das Gebinde 5 geschaffen. Der Entlüftungsdorn 24 führt hierbei in das Steigrohr 22. Somit wird das Gebinde 5 ebenfalls über das Steigrohr 22 entlüftet. Durch die elastische Manschette 25 ist eine Abdichtung geschaffen, um ein Auslaufen des gegebenenfalls zumindest weitgehend gefüllten Gebindes 5 zu verhindern. Ein über den Entlüftungsdorn 24 am Anfang entweichendes Grundbehandlungsmittel wird hierbei über das Steigrohr 22 in den Zwischenspeicher 14 geführt. Somit werden Verschmutzungen des Gehäuses 2 durch ein unerwünschtes Austreten des Grundbehandlungsmittels aus den beteiligten Komponenten vermieden.

An dem Zwischenspeicher 14 ist eine Füllstandsmesseinrichtung 28 vorgesehen, die einen Füllstand des Zwischenspeichers 14 erfasst. Speziell erfasst die Füllstandsmesseinrichtung 28, ob ein vorgegebener Füllstand 29 des Zwischenspeichers 14 erreicht ist oder nicht. Wenn der Zwischenspeicher 14 in etwa bis zu dem vorgegebenen Füllstand 29 gefüllt ist, dann signalisiert die Füllstandsmesseinrichtung 28 der Steuerung 19, dass der Zwischenspeicher 14 gefüllt ist. Beim Unterschreiten des vorgegebenen Füllstands 29 signalisiert die Füllstandsmesseinrichtung 28 der Steuerung 19, dass der vorgegebene Füllstand 29 unterschritten ist.

Während des Betriebs des Hausgeräts 1 wird entsprechend den Programmabläufen der Zwischenspeicher 14 nach und nach entleert. Hierbei fließt zunächst Grundbehandlungsmittel aus dem Gebinde 5 nach. Wenn das Gebinde 5 geleert ist, dann sinkt der Füllstand des Grundbehandlungsmittels im Zwischenspeicher 14 ab. Dies wird von der Füllstandsmesseinrichtung 28 ab dem vorgegebenen Füllstand 29 erfasst. Der Zwischenspeicher 14 hat die Funktion eines Reservebehälters, so dass das Speichervolumen des Zwischenspeichers 14 ausreicht, um beispielsweise noch etwa zwei bis etwa drei Programmdurchläufe und somit Behandlungen von Wäsche oder dergleichen durchzuführen.

Vorzugsweise begrenzt die Steuerung 19 die Anzahl der Behandlungen, die nach dem Unterschreiten des vorgegebenen Füllstands 29 durchgeführt werden können. Hierdurch wird eine vollständige Entleerung des Zwischenspeichers 14 vermieden. Dadurch kann auch verhindert werden, dass während eines Programmdurchlaufs nicht mehr die erforderliche Menge des Grundbehandlungsmittels zur Verfügung steht. Somit wird von vornherein verhindert, dass ein Behandlungsergebnis unzureichend ist.

Es ist anzumerken, dass das Gebinde 5 auch aus einem steifen, äußeren Gittergestell mit einem eingesetzten Foliensack bestehen kann. Solch ein Foliensack fällt während der Entnahme des Grundbehandlungsmittels in sich zusammen, so dass eine Belüftung mittels es Entlüftungsdorns 24 dann entfallen kann.

Das Hausgerät 1 des Ausführungsbeispiels ist im Folgenden auch unter Bezugnahme auf die Fig. 3 im weiteren Detail beschrieben.

Fig. 3 zeigt das in Fig. 1 dargestellte Hausgerät 1 des Ausführungsbeispiels in einer auszugsweisen, schematischen Schnittdarstellung entlang der mit III bezeichneten Schnittlinie. Die Becher 7, 8, 9 enthalten Portionen der gewünschten Wäschebehandlungsmittel. Hierbei wird während des Programmablaufs ein Deckel 35 des Behälters 8 von einer Schneidkante 36 durchstoßen, wodurch eine Nase 37 in eine Nut 38 des Kolbens 39 eintaucht. Dabei kann der Zugabemechanismus unabhängig von dem gewählten Programm für die Becher 8, 9 am Anfang des letzten Spülgangs ausgelöst werden. Für den Becher 7 kann der Zugabemechanismus während eines Waschprogramms ausgelöst werden. Es sind allerdings auch andere Ausgestaltungen denkbar.

Das Grundbehandlungsmittel aus dem Gebinde 5 wird über eine Dosierpumpe 40, die als Tauchpumpe 40 ausgestaltet ist, gefördert. Hierbei wird das Grundbehandlungsmittel von der Dosierpumpe 40 über ein Steigrohr 41 nach oben und in ein Fallrohr 42 gefördert. Das Grundbehandlungsmittel fließt dann durch das Fallrohr 42, wobei es an einem Ende 43 des Fallrohrs 42 austritt. Über einen Spalt 44 wird außerdem Wasser in das Fallrohr 42 geführt. Das über den Spalt 44 in das Fallrohr 42 einströmende Wasser mischt sich mit dem Grundbehandlungsmittel, so dass das Gemisch aus dem Wasser und dem Grundbehandlungsmittel nach unten und zusammen mit aus der Einspülkammer 10 quer zuströmendem Wasser und gegebenenfalls weiteren Behandlungsmitteln aus den Bechern 7, 8, 9 und/oder der Einspülkammer 10 durch eine Durchflussstrecke 45 gespült wird. Das Gemisch aus dem Wasser und einem oder mehreren Behandlungsmitteln gelangt dann über einen Stutzen oder dergleichen zu einem Behandlungsbereich, insbesondere zu einer Trommel.

Beim Ausspülen eines oder mehrerer Becher 7, 8, 9 fließt das Gemisch aus dem jeweiligen Behandlungsmittel und dem Wasser über eine Rampe 46 zu der Durchflussstrecke 45. Ferner weist der Boden 47 der Einspülkammer 10 der Einspülschale 11 eine Neigung auf, so dass ein Gemisch aus dem Wasser und dem Behandlungsmittel aus der Einspülkammer 10 zu der Durchflussstrecke 45 geführt wird.

Somit ergibt sich eine kompakte Ausgestaltung, da das Gemisch aus dem Wasser und den Wäschebehandlungsmitteln durch die gemeinsame Durchflussstrecke 45 geführt wird. Ferner vereinfacht sich hierdurch die Verbindung mit einem Stutzen oder dergleichen, der zu dem Behandlungsbereich führt. Zum Steuern des Wasserflusses kann ein Magnetventil 48 dienen, wie es in der Fig. 1 dargestellt ist. Das Magnetventil 48 kann hierbei durch die Steuerung 19 angesteuert werden. Über eine Frischwasserleitung 49, in der das Magnetventil 48 angeordnet ist, können die Einspülkammer 10 der Einspülschale 11, die Becher 7, 8, 9 und das Fallrohr 42 mit Frischwasser durchspült werden. Hierdurch ist eine parallele Wasserversorgung möglich.

Zur Bedienung des wasserführenden Hausgeräts 1 kann ein Benutzer zwischen einer automatischen und einer Handdosierung wählen. Sofern bei der Auswahl einer automatischen Dosierung nach Wahl der Wäscheart die in der Steuerung 19 integrierte Dosierautomatik feststellt, dass das Grundbehandlungsmittel ungeeignet ist, wird die automatische Dosierung blockiert und der Benutzer erhält den Hinweis, dass auf eine Handdosierung umgestellt wird. Bei der Handdosierung kann der Benutzer beispielsweise den Becher 7 mit einem Behandlungsmittel, insbesondere einem Weichspüler, einsetzen, der dann programmabhängig entleert wird.

Bei einer automatischen Dosierung wird nach der Programmwahl und vor dem Start des Waschprogramms in einem Display angezeigt, welcher der Becher 7, 8, 9 mit einem Waschmittelzusatzstoff eingesetzt werden soll. Bei der automatischen Dosierung kann das Grundbehandlungsmittel, insbesondere ein Grundwaschmittel, in Abhängigkeit mehrerer Faktoren dosiert werden. Als Faktoren kommen eine Wäscheart, eine Wäschemenge, eine Verschmutzung und eine Wasserhärte in Frage. Es können auch andere Faktoren berücksichtigt werden. Außerdem kann angezeigt werden, dass das Gebinde 5 entleert ist und ein neues Gebinde 5 eingesetzt werden muss. Hierbei kann in vorteilhafter Weise je nach Waschprogramm noch eine Reserve für zwei bis drei Waschgänge vorgehalten werden. Sofern nach diesen beiden weiteren Waschgängen kein neues Gebinde 5 eingesetzt wird, kann die Steuerung 19 die automatische Dosierung sperren. Sobald der Benutzer ein neues Gebinde 5 einsetzt und die Füllstandsmesseinrichtung 28 erkennt, dass der vorgegebene Füllstand 29 wieder erreicht ist, wird die Sperrung aufgehoben. Allerdings kann auch während der Sperrung des automatischen Dosierens von einem Benutzer eine Handdosierung vorgenommen werden, um weitere Waschgänge durchzuführen. Beim Einsetzen des Gebindes 5 ist eine komfortable Entnahme des entleerten Gebindes 5 über den Griff 13 möglich. Hierbei kann der Griff auch in Form einer nach oben klappbaren Klinke ausgestaltet sein, wodurch sich der benötigte Bauraum verringert. Zum Herausziehen des Gebindes 5 kann der Benutzer dann die klappbare Klinke 13 nach unten klappen.

Die Erfindung ist nicht auf die beschriebenen Ausführungsbeispiele beschränkt.

### Bezugszeichenliste

- 1: Wasserführendes Hausgerät
- 2: Gehäuse
- 3: Frontblende
- 4: Gebindeaufnahme
- 5: Gebinde
- 6: Becheraufnahme
- 7, 8, 9: Becher
- 10: Einspülkammer
- 11: Einspülschale
- 12: Aufnahme
- 13: Griff
- 14: Zwischenspeicher
- 15: Hohldorn
- 16: Rippen
- 17: Fixierhaken
- 18: Sperre (Sperrklinke)
- 19: Steuerung
- 20: Stutzen
- 21: Verschlusspfropfen
- 22: Steigrohr
- 23: oberes Ende
- 24: Entlüftungsdorn
- 25: elastische Manschette
- 26: Folie
- 27: Deckel
- 28: Füllstandsmesseinrichtung
- 29: vorgegebener Füllstand
- 35: Deckel
- 36: Schneidkante
- 37: Nase
- 38: Nut
- 39: Kolben
- 40: Dosierpumpe
- 41: Steigrohr
- 42: Fallrohr
- 43: Ende
- 44: Spalt
- 45: Durchflussstrecke
- 46: Rampe
- 47: Boden
- 48: Magnetventil
- 49: Frischwasserleitung

## Patentansprüche

1. Wasserführendes Hausgerät (1), insbesondere Wäschebehandlungsgerät zum Waschen und/oder Trocknen von Wäsche, mit einem Gehäuse (2), einer Gebindeaufnahme (4), die zum Aufnehmen eines Gebindes (5) mit einer für eine Vielzahl von Behandlungen ausreichenden Menge eines flüssigen Grundbehandlungsmittels dient, einem in dem Gehäuse (2) angeordneten Zwischenspeicher (14), der aus dem in die Gebindeaufnahme (4) einsetzbaren Gebinde (5) mit dem flüssigen Grundbehandlungsmittel befüllbar ist, wobei der Zwischenspeicher (14) ein Speichervolumen aufweist, das eine für mehrere, insbesondere etwa zwei bis etwa drei, Behandlungen ausreichende Menge des Grundbehandlungsmittels aufnimmt, und zumindest eine Einspülkammer (10), die zum Aufnehmen eines flüssigen oder nicht-flüssigen Behandlungsmittels dient, vorgesehen sind, **dadurch gekennzeichnet dass** zudem eine Becheraufnahme (6), die zum Aufnehmen zumindest eines Bechers (7, 8, 9) mit einem flüssigen Behandlungsmittel, dessen Menge gerade auf eine Behandlung abgestimmt ist, dient, vorgesehen ist.

2. Hausgerät nach Anspruch 1, **dadurch gekennzeichnet, dass** die Becheraufnahme (6) zwischen der Gebindeaufnahme (4) und der Einspülkammer (10) angeordnet ist, dass zwischen der Gebindeaufnahme (4) und der Einspülkammer (10) eine Durchflussstrecke (45) vorgesehen ist, die an die Becheraufnahme (6) angrenzt, dass eine Pumpe (40) für den Zwischenspeicher (14) vorgesehen ist, die zum Fördern des flüssigen Grundbehandlungsmittels aus dem Zwischenspeicher (14) zu der Durchflussstrecke (45) dient, dass eine Spüleinrichtung (49) für die Becheraufnahme (6) vorgesehen ist, die zum Ausspülen des flüssigen Behandlungsmittels aus dem Becher (7, 8, 9) dient, wobei die an die Durchflussstrecke (45) angrenzende Becheraufnahme (6) das ausgespülte flüssige Behandlungsmittel zu der Durchflussstrecke (45) führt, und dass ein Wasserzulauf (49) vorgesehen ist, wobei bei einem Einspülvorgang Wasser aus dem Wasserzulauf (49) über die Einspülkammer (10) zu der Durchflussstrecke (45) führbar ist.

3. Hausgerät nach Anspruch 2, **dadurch gekennzeichnet, dass** die Pumpe (40) für den Zwischenspeicher (14) in ein Fallrohr (42) fördert und dass das Fallrohr (42) in die Durchflussstrecke (45) mündet.

4. Hausgerät nach einem der Ansprüche 2 und 3, **dadurch gekennzeichnet, dass** die Pumpe (40) für den Zwischenspeicher (14) als Dosierpumpe (40) ausgestaltet ist.

5. Hausgerät nach einem der vorigen Ansprüche, **dadurch gekennzeichnet, dass** der Zwischenspeicher (14) über einen Hohldorn (15) mit dem in die Gebindeaufnahme (4) eingesetzten Gebinde (5) verbindbar ist und/oder dass das Gebinde (5) mit einem verschiebbaren Verschlusspfropfen (21) verschlossen ist.

6. Hausgerät nach einem der vorigen Ansprüche, **dadurch gekennzeichnet, dass** eine Sperre (18) vorgesehen ist, die zum Sperren des Gebindes (5) in der Gebindeaufnahme (4) dient, dass zumindest eine Füllstandsmesseinrichtung (28) vorgesehen ist, die zum Erfassen eines Füllstands des Zwischenspeichers (14) dient, und dass die Sperre (18) das Gebinde (5) beim Unterschreiten eines vorgegebenen Füllstands (29) des Grundbehandlungsmittels im Zwischenspeicher (14) freigibt.

7. Hausgerät nach Anspruch 6, **dadurch gekennzeichnet, dass** eine Steuerung (19) vorgesehen ist, die nach dem Unterschreiten des vorgegebenen Füllstands (29) noch eine bestimmte Anzahl von Entnahmen des Grundbehandlungsmittels aus dem Zwischenspeicher (14) ermöglicht und nach der Entnahme der bestimmten Anzahl der Entnahmen des Grundbehandlungsmittels aus dem Zwischenspeicher (14) die Entnahme des Grundbehandlungsmittels aus dem Zwischenspeicher (14) sperrt, und dass die Steuerung (19) die Entnahme des Grundbehandlungsmittels aus dem Zwischenspeicher (14) freigibt, wenn der von der Füllstandsmesseinrichtung (28) erfasste Füllstand des Grundbehandlungsmittels im Zwischenspeicher (14) den vorbestimmten Füllstand (29) erreicht.

8. Hausgerät nach einem der vorigen Ansprüche, **dadurch gekennzeichnet, dass** ein mit dem Zwischenspeicher (14) verbundenes Steigrohr (22) vorgesehen ist, das eine Entlüftung des Zwischenspeichers (14) ermöglicht, und dass von dem Steigrohr (22) ein Entlüftungsdorn (24) abzweigt, der zum Durchstoßen des in die Gebindeaufnahme (4) eingesetzten Gebindes (5) an einer Entlüftungsstelle (26) des Gebindes zumindest abschnittsweise in die Gebindeaufnahme (4) ragt.

9. Hausgerät nach einem der vorigen Ansprüche, **dadurch gekennzeichnet, dass** an der Gebindeaufnahme (4) ein schwenkbarer, federbeaufschlagter Fixierhaken (17) vorgesehen ist, der zum Beaufschlagen des in die Gebindeäufnahme (4) einsetzbaren Gebindes (5) dient.

## Claims

1. Water-conducting household appliance (1), in particular laundry treatment appliance for washing and/or drying laundry, having a housing (2), a container receptacle (4) for receiving a container (5) containing a quantity of a liquid basic treatment agent sufficient for a plurality of treatments, an intermediate store (14) arranged in the housing (2) which can be filled from the container (5) containing the liquid basic treatment agent which can be inserted into the container receptacle (4), wherein the intermediate store (14) has a storage volume which receives a quantity of the basic treatment agent sufficient for a plurality of, in particular approximately two to approximately three, treatments, and at least one dispensing chamber (10) is provided, which serves to receive a liquid or non-liquid treatment agent, **characterised in that** furthermore a cup receptacle (6) is provided which serves to receive at least one cup (7, 8, 9) containing a liquid treatment agent, the quantity of which is matched to precisely one treatment.

2. Household appliance according to claim 1, **characterised in that** the cup receptacle (6) is arranged between the container receptacle (4) and the dispensing chamber (10), that a flow path (45) is provided between the container receptacle (4) and the dispensing chamber (10) and adjoins the cup receptacle (6), that a pump (40) is provided for the intermediate store (14), which serves to convey the liquid basic treatment agent from the intermediate store (14) to the flow path (45), that a flushing device (49) is provided for the cup receptacle (6), which serves to flush the liquid treatment agent out of the cup (7, 8, 9), wherein the cup receptacle (6) adjoining the flow path (45) conducts the flushed liquid treatment agent to the flow path (45), and that a water inlet (49) is provided, wherein during a dispensing operation water can be conducted from the water inlet (49) via the dispensing chamber (10) to the flow path (45).

3. Household appliance according to claim 2, **characterised in that** the pump (40) for the intermediate store (14) conveys into a downpipe (42) and that the downpipe (42) opens into the flow path (45).

4. Household appliance according to one of claims 2 and 3, **characterised in that** the pump (40) for the intermediate store (14) is designed as a metering pump (40).

5. Household appliance according to one of the preceding claims, **characterised in that** the intermediate store (14) can be connected to the container (5) inserted into the container receptacle (4) via a hollow mandrel (15) and/or that the container (5) is closed with a displaceable sealing plug (21).

6. Household appliance according to one of the preceding claims, **characterised in that** a barrier (18) is provided, which serves to lock the container (5) in the container receptacle (4), that at least one fill level measuring device (28) is provided, which serves to detect a fill level of the intermediate store (14), and that the barrier (18) releases the container (5) when a predetermined fill level (29) of the basic treatment agent in the intermediate store (14) is undershot.

7. Household appliance according to claim 6, **characterised in that** a controller (19) is provided, which after the predetermined fill level (29) is undershot still allows a certain number of withdrawals of the basic treatment agent from the intermediate store (14) and after the withdrawal of the specific number of withdrawals of the basic treatment agent from the intermediate store (14) blocks the withdrawal of the basic treatment agent from the intermediate store (14), and that the controller (19) releases the withdrawal of the basic treatment agent from the intermediate store (14) if the fill level of the basic treatment agent in the intermediate store (14) detected by the fill level measuring device (28) reaches the predetermined fill level (29).

8. Household appliance according to one of the preceding claims, **characterised in that** a riser pipe (22) connected to the intermediate store (14) is provided, which permits venting of the intermediate store (14), and that a venting mandrel (24) branches off from the riser pipe (22) and at least partially projects into the container receptacle (4) for piercing the container (5) inserted into the container receptacle (4) at a venting point (26) of the container.

9. Household appliance according to one of the preceding claims, **characterised in that** a pivotable, spring-loaded fixing hook (17) is provided on the container receptacle (4), and serves to act on the container (5) which can be inserted into the container receptacle (4).

## Revendications

1. Appareil ménager à circulation d'eau (1), en particulier appareil de traitement du linge pour laver et/ou sécher du linge, comprenant un carter (2), un logement de récipient (4) qui sert à loger un récipient (5) avec une quantité, suffisante pour une multitude de traitements, d'un produit de traitement de base liquide, un réservoir intermédiaire (14) disposé dans le carter (2), qui peut être rempli du produit de traitement de base liquide provenant du récipient (5) pouvant être introduit dans le logement de récipient (4), le réservoir intermédiaire (14) comportant un volume de stockage qui reçoit une quantité, suffisante pour plusieurs, en particulier environ deux à environ trois, traitements, du produit de traitement de base, et au moins un compartiment d'injection (10) qui sert à recevoir un produit de traitement liquide ou non, **caractérisé en ce qu'**en outre, il est prévu un logement de bac (6) qui sert à recevoir au moins d'un bac (7, 8, 9) un produit de traitement liquide dont la quantité est définie avec exactitude sur un traitement.

2. Appareil ménager selon la revendication 1, **caractérisé en ce que** le logement de bac (6) est disposé entre le logement de récipient (4) et le compartiment d'injection (10), **en ce qu'**entre le logement de récipient (4) et le compartiment d'injection (10), il est prévu une section de passage (45) qui est adjacente au logement de bac (6), **en ce qu'**il est prévu une pompe (40) pour le réservoir intermédiaire (14), qui sert à convoyer le produit de traitement de base liquide depuis le réservoir intermédiaire (14) à la section de passage (45), **en ce qu'**il est prévu un dispositif de rinçage (49) pour le logement de bac (6), qui sert au rinçage du produit de traitement liquide depuis le bac (7, 8, 9), le logement de bac (6) jouxtant la section de passage (45) conduisant le produit de traitement liquide rincé à la section de passage (45), et **en ce qu'**il est prévu une alimentation en eau (49), l'eau, à l'occasion d'une opération d'injection, depuis l'alimentation en eau (49) pouvant être conduite par le biais du compartiment d'injection (10) à la section de passage (45).

3. Appareil ménager selon la revendication 2, **caractérisé en ce que** la pompe (40) refoule pour le réservoir intermédiaire (14) dans un tuyau descendant (42) et **en ce que** le tuyau descendant (42) débouche dans la section de passage (45).

4. Appareil ménager selon l'une des revendications 2 et 3, **caractérisé en ce que** la pompe (40) pour le réservoir intermédiaire (14) est conçue en tant que pompe de dosage (40).

5. Appareil ménager selon l'une des revendications précédentes, **caractérisé en ce que** le réservoir intermédiaire (14) peut être relié par le biais d'un mandrin creux (15) au récipient (5) introduit dans le logement de récipient (4) et/ou **en ce que** le récipient (5) est obturé avec un bouchon de fermeture (21) déplaçable.

6. Appareil ménager selon l'une des revendications précédentes, **caractérisé en ce qu'**il est prévu un blocage (18) qui sert à bloquer le récipient (5) dans le logement de récipient (4), **en ce qu'**il est prévu au moins un dispositif de mesurage du niveau (28) qui sert à saisir un niveau du réservoir intermédiaire (14) et **en ce que** le blocage (18) libère le récipient (5) lors de sous-dépassement d'un niveau (29) prédéfini du produit de traitement de base dans le réservoir intermédiaire (14).

7. Appareil ménager selon la revendication 6, **caractérisé en ce qu'**il est prévu une commande (19), qui, suite au sous-dépassement du niveau (29) prédéfini permet encore un nombre défini de soutirage de produit de traitement de base depuis le réservoir intermédiaire (14) et suite au soutirage du nombre défini de soutirage de produit de traitement de base depuis le réservoir intermédiaire (14), bloque le soutirage du produit de traitement de base depuis le réservoir intermédiaire (14) et **en ce que** la commande (19) libère le soutirage du produit de traitement de base depuis le réservoir intermédiaire (14) lorsque le niveau, saisi par le dispositif de mesurage du niveau (28), du produit de traitement de base atteint dans le réservoir intermédiaire (14) le niveau (29) prédéfini.

8. Appareil ménager selon l'une des revendications précédentes, **caractérisé en ce qu'**il est prévu un tuyau ascendant (22) relié au réservoir intermédiaire (14) qui permet une purge du réservoir intermédiaire (14) et **en ce qu'**un mandrin de purge (24) dévie du tuyau ascendant (22) qui, pour passage à travers du récipient (5) inséré dans le logement de récipient (4), fait saillie au niveau d'un point de purge (26) du récipient au moins partiellement dans le logement de récipient (4).

9. Appareil ménager selon l'une des revendications précédentes, **caractérisé en ce qu'**il est prévu, au niveau du logement de récipient (4), un crochet de fixation (17) sollicité par un ressort, pouvant pivoter, qui sert à contraindre le récipient (5) inséré dans le logement de récipient (4).
